# EUROPÄISCHE PATENTSCHRIFT

(11) **EP 0 024 769 B1**
(45) Veröffentlichungstag und Bekanntmachung des Hinweises auf die Patenterteilung: **16.05.1984**
(21) Anmeldenummer: 80200793.0
(22) Anmeldetag: 22.08.1980
(51) Int. Cl.: E01C 23/16, B05B 1/04, B65D 83/14

(54) **Von Hand zu bedienendes Strassenmarkierungsgerät**
Hand-operated road-marking device
Appareil à main pour le marquage des chaussées

(30) Priorität: 31.08.1979 CH 7898/79
(43) Veröffentlichungstag der Anmeldung: 11.03.1981
(73) Patentinhaber: Bollag, Moses, CH-1206 Geneve (CH)
(72) Erfinder: Bollag, Moses, CH-1206 Geneve (CH)
(74) Vertreter: Jörchel, Dietrich R.A.

## Beschreibung

Die Erfindung bezieht sich auf ein von Hand zu bedienendes Straßenmarkierungsgerät gemäß dem Oberbegriff des Patentanspruchs 1.

Markierungsgeräte dieser Art sind bekannt, beispielsweise aus der US-A-41 26 273, und werden im allgemeinen dann eingesetzt, wenn Markierungslinien nur auf kurzen Strecken, beispielsweise nur an stark befahrenen Kurven, Einfahrten oder anderen Stellen oder auch zur Markierung von Parkfeldern an Straßenrändern oder auf Parkplätzen, gezogen oder erneuert werden sollen. Der Bedienende schiebt das Gerät vor sich her und betätigt zum Ziehen der Linien ein am Lenker des Geräts angebrachtes Bedienungsorgan, mit dem sich das Sprühdosenventil öffnen läßt, meistens durch Eindrücken oder Kippen des Auslaßventils bzw. der darauf sitzenden Spritzdüse.

Der Einsatz derartiger kleiner Handmarkierungsgeräte ist immer dann zweckmäßig, wenn auf kleinem Raum manövriert werden muß, und beim Markieren verhältnismäßig kurzer Strecken in der Regel wesentlich wirtschaftlicher als die Verwendung üblicher großer Markierungsfahrzeuge, die mit Farbtanks und pneumatisch betätigten Spritzpistolen ausgerüstet sind.

Das in der US-A-41 26 273 beschriebene Markierungsgerät arbeitet, wie andere bekannten Handmarkierungsgeräte auch, mit aus elastisch verformbarem Kunststoff bestehenden Spritzdüsen, die jeweils ein zur betreffenden Sprühdose gehörendes Teil bilden und nach Entleerung der Sprühdose mit dieser zusammen weggeworfen werden. Da handelsübliche Sprüh- oder Aerosoldosen ganz allgemein zusammen mit ihrer aus Kunststoff bestehenden Spritzdüse hergestellt und vertrieben werden, dienen bisher naheliegender Weise diese sowieso an jeder Sprühdose angebrachten Kunststoffdüsen zum Ziehen der Markierungslinien. Nun variieren jedoch die exakten Abmessungen der üblichen, aus verhältnismäßig weichem Kunststoff bestehenden Spritzdüsen infolge der Fertigungstoleranzen mehr oder weniger von Sprühdose zu Sprühdose, und außerdem bewirkt die Beschaffenheit der Markierungsmasse einen mehr oder weniger starken Abrieb der Kanten des Düsenschlitzes. Aus diesen Gründen lassen sich bisher mit den an sich sehr praktischen Sprühdosen Markierungslinien nicht so sauber und regelmäßig und auch nicht in so reproduzierbarer Weise ziehen, wie das wünschenswert wäre. Nachteilig ist ferner, daß nach der erstmaligen Anwendung einer Sprühdose die Kunststoffdüse durch die trocknende Farbmasse mehr oder weniger verstopft wird, so daß eine angefangene Sprühdose nach einer größeren Pause im allgemeinen nicht wieder problemlos benutzbar ist, wenn man sich nicht die Mühe macht, die alte Kunststoffdüse abzunehmen und wegzuwerfen und durch eine neue Kunststoffdüse von einer anderen Sprühdose zu ersetzen.

Durch die erwähnte US-A-41 26 273 soll das Problem gelöst werden, beim Einsetzen einer Sprühdose in ein Handmarkierungsgerät selbsttätig die korrekte Orientierung des Austrittsschlitzes der Spritzdüse zu erreichen. Da man beim Einsetzen der Dose in das Markierungsgerät die für die Erzeugung einer Linie gewünschter Breite wichtige Orientierung dieses Austrittsschlitzes nicht ohne weiteres erkennen kann, wurde gemäß der genannten US-Patentschrift eine geometrisch ziemlich kompliziert ausgebildete und zum Sprühdosenhalter gehörende Orientierungseinrichtung vorgesehen, die im Innern spiralförmig gekrümmte Führungsflächen und an deren unteren Begrenzungen rechteckige Ausnehmungen aufweist. Die Spritzdüse selber muß seitlich mit radial vorstehenden Ansätzen versehen sein, deren nach unten weisende Flächen konvergieren, damit sie, von den Spiralflächen der Orientierungseinrichtung geführt, unter Drehung der ganzen Sprühdose in die Ausnehmungen eingreifen können. Die einzusetzende Sprühdose muß also jedesmal insgesamt ausgerichtet werden. Es ist einleuchtend, daß dieses durch die Installation einer besonderen Orientierungseinrichtung und durch die besondere Ausbildung der mit dieser zusammenwirkenden Spritzdüse gelöste Ausrichtungsproblem allein daher rührt, daß jede neu zu verwendende Sprühdose eben mit ihrer eigenen Spritzdüse ausgerüstet ist.

Andere bekannte Handmarkierungsgeräte sind in der FR-A-1400446 beschrieben. Außer einer Ausführungsform, welche im wesentlichen die Merkmale des Oberbegriffs des Patentanspruchs 1 aufweist und bei welcher ein die Spritzdüse zwecks Ventilbetätigung eindrückender Bedienungshebel vorgesehen ist, wird in dieser Patentschrift auch eine Anordnung mit einem sich quer zur Markierungsrichtung erstreckenden Farbverteilerrohr erläutert, welches am Auslaßröhrchen des Dosenventils befestigt ist und mit welchem sich die gesamte Sprühdose in Ausnehmungen der durch die Kufen gebildeten Fahrgestellteile abstützt.

Der Erfindung liegt die Aufgabe zugrunde, ein Straßenmarkierungsgerät der im Oberbegriff des Patentanspruchs 1 beschriebenen Art zu schaffen, mit welchem die Qualität der gezogenen Linien verbessert und gleichzeitig der kostenmäßige Aufwand, welcher mit der Verwendung von üblichen Sprühdosen zusammenhängt, verringert wird.

Diese Aufgabe wird erfindungsgemäß durch die im kennzeichnenden Teil des Patentanspruchs 1 angegebenen Merkmale gelöst.

Die Spritzdüse, deren Austrittsschlitz die exakte Begrenzung und, bei vorgegebener Höhe der Spritzdüse über der Straßendecke, die Breite der gezogenen Linie bestimmt, ist also erfindungsgemäß Teil des Markierungsgeräts und nicht mehr wie bisher der gerade verwendeten Sprühdose. Dadurch wird auf einfache Weise erreicht, daß Qualität und Breite der Markierung nicht mehr von der Beschaffenheit der Düse der gerade verwendeten Sprühdose abhängen und von Sprühdose zu Sprühdose variieren, sondern vielmehr konstant sind, zumal eine Sprühdose aus verschleißfestem Material einem nur sehr langsamen Abrieb unterliegt. Da die Spritzdüse außerdem fest und unbeweglich im Dosenhalter sitzt und ihre Lage auch beim Auswechseln von Sprühdosen unverändert bleibt, lassen sich insbesondere angefangene Linien nach dem Auswechseln einer Sprühdose korrekt und ohne neues Einjustieren des Farbstrahls sofort weiterziehen. Insbesondere kann kein Verdrehen der Spritzdüse stattfinden, so daß keine mit der korrekten Ausrichtung der Spritzdüse zusammenhängenden Probleme auftreten. Schließlich entfällt bei jeder Sprühdose der die Spritzdüse bildende bzw. enthaltende Sprühaufsatz, wodurch Material und Kosten eingespart werden.

Die Anordnung kann zweckmäßigerweise so getroffen sein, daß die Spritzdüse abnehmbar in einer Öffnung des Bodenteils des Sprühdosenhalters angeordnet ist.

Es können selbstverständlich mehr als ein Sprühdosenhalter, beispielsweise zum Ziehen von Doppellinien, und außerdem auch ein Perlstreuer auf dem Markierungsgerät vorgesehen sein.

Weitere zweckmäßige Ausgestaltungen der Erfindung ergeben sich aus den abhängigen Ansprüchen.

Die Erfindung wird anhand der Zeichnungen an einem Ausführungsbeispiel und einer Variante näher erläutert. Es zeigt
Fig. 1 eine schematische perspektivische Darstellung eines Straßenmarkierungsgeräts,
Fig. 2 eine Seitenansicht des Sprühdosenhalters in vergrößertem Maßstab, teilweise im Schnitt, mit einer eingesetzten Sprühdose,
Fig. 3 eine Draufsicht auf das Bodenteil des Sprühdosenhalters nach Fig. 2 mit der Spritzdüse,
Fig.4 eine Draufsicht auf die Spritzdüse, in vergrößertem Maßstab,
Fig. 5 einen Schnitt durch die Spritzdüse längs der Linie V-V nach Fig. 4,
Fig. 6 einen Schnitt durch die Spritzdüse längs der Linie VI-VI nach Fig. 4 und
Fig. eine andere Anordnung der Spritzdüse am Bodenteil eines Sprühdosenhalters.

Nach Fig. 1 weist das Straßenmarkierungsgerät ein im wesentlichen L-förmiges Fahrgestell 1 mit drei Rädern 2 auf, von denen zwei Räder auf der einen Seite hintereinanderliegend und das dritte Rad auf der anderen Seite montiert sind. Am Fahrgestell 1 ist eine rohrförmige Lenkstange 3 angebracht, die gleichzeitig als Schubstange zum Schieben des Markierungsfahrzeugs dient und am oberen Ende einen Handgriff 4 hat. Aus einem später erläuterten Grunde ist die Lenkstange 3 um ihre Längsachse im Sinne des Doppelpfeiles nach Fig. 1 drehbar und sitzt zu diesem Zwecke mit ihrem unteren Ende drehbar, jedoch axial unverschiebbar auf einem am Fahrgestell 1 befestigten Zapfen. Ferner ist am Fahrgestell 1 ein nach vorn weisender Träger 5 angeformt, an dem eine ringförmige Klemme 6 oder Schelle zur lösbaren Befestigung eines Sprühdosenhalters 7 angebracht ist.

Wie auf den Fig. 1 und 2 gezeigt, hat der Sprühdosenhalter7 die Form eines oben offenen hohlzylindrischen Behälters mit einem unteren Bodenteil 8, welches eine zentrale Öffnung 9 zum Einsetzen einer Spritzdüse 10 aufweist. Diese auf den Fig. 4 bis 6 näher dargestellte Spritzdüse besteht aus einem verschleißfesten Werkstoff wie beispielsweise Messing oder Stahl und hat in ihrem mittleren Bereich einen angeformten, an diametral gegenüberliegenden Seiten radial vorspringenden Flansch 11, der in der Draufsicht nach Fig. 4 nach der einen Seite hin breiter wird. Nach Fig. ist der dem Austrittsschlitz 13 der Düse 10 abgewandte zylindrische Abschnitt von außen in die Öffnung 9 des Bodenteils 8 bis zur Anlage des Flansches 11 an diesem Bodenteil eingeschoben, an welchem außerdem eine die Spritzdüse 10 in ihrer montierten Stellung fixierende Schraube 16 angebracht ist, die mit ihrem Kopf die breitere Hälfte des Düsenflansches 11 festhält.

Der zentrale Düsenkanal weist nach den Fig. 4 bis 6 eine runde Einlaßbohrung 12 auf, die eine Einlaßöffnung für das Ventilauslaßröhrchen 21 einer in Fig. 2 gezeigten, handelsüblichen Sprühdose 20 definiert, welche mit dem Ventil nach unten weisend in den Sprühdosenhalter 7 eingesetzt ist. An die Einlaßbohrung 12 schließt sich die eigentliche Düsenöffnung an, die zunächst im mittleren Bereich des Düsenkanals einen runden Durchflußquerschnitt kleineren Durchmessers hat und sich dann in Durchflußrichtung zu einem rechteckförmigen Austrittsschlitz 13 erweitert, dessen lange Seiten größer und dessen kurze Seiten kleiner als der Durchmesser des mittleren runden Bereichs sind. Im montierten Zustand bzw. in der Arbeitsstellung muß, wie auf den Figuren gezeigt, der Austrittsschlitz 13 quer zur Markierungsrichtung, das heißt mit seinen langen Seiten senkrecht zur Bewegungsrichtung des Markierungsfahrzeugs orientiert sein. Der austretende Farbstrahl hat dann die in Fig. 1 angedeutete divergierende Form 22 und liefert die Markierungslinie 23.

Die Breite der gezogenen Linie 23 hängt, außer vom Durchflußquerschnitt bzw. vom Austrittsschlitz der Spritzdüse 10, von deren Höhe über der Straßendecke ab. Um diese Höhe einzustellen, ist der Sprühdosenhalter 7 bei nicht gespannter Klemme 6 in dieser axial verschiebbar und in der gewünschten Höhe durch Anziehen einer Flügelschraube 14 fixierbar. Damit der Sprühdosenhalter 7 stets in derjenigen exakten Orientierung befestigt wird, in welcher der Austrittsschlitz 13 der Spritzdüse 10 quer zur Markierungsrichtung liegt, ist in der Wand des Sprühdosenhalters 7 eine Längsnut 15 vorgesehen, in die das innere Ende 14a (Fig. 2) der Flügelschraube 14 eingreift, Längsnut 15 und Schraubenende 14a bilden also zusammenwirkende Justierteile, die natürlich auch anders gestaltet sein können. Die Spritzdüse 10 ist so am Bodenteil 8 befestigt, daß in der erwähnten festgelegten Orientierung des Sprühdosenhalters 7 die Längsseiten des Düsenaustrittsschlitzes 13 senkrecht zur Bewegungsrichtung des Markierungsgeräts liegen.

Nachdem eine Sprühdose 20 in den Sprühdosenhalter 7, unter Eingriff ihres Ventilauslaßröhrchens 21 in die angepaßte Einlaßbohrung 21 der Spritzdüse 10, eingeschoben wurde, wie in Fig. 2 dargestellt, wird der oben aus dem Sprühdosenhalter 7 herausragende Boden der Sprühdose 20 mit einem Druckorgan in Verbindung gebracht, welches durch Abwärtsdrücken der Sprühdose und damit durch axiales Eindrücken des Ventilauslaßröhrchens 21 gegen die Wirkung der Ventilfeder das Ventil öffnet. Dieses Druckorgan besteht im betrachteten Beispiel nach Fig. 1 aus einem lose auf dem Dosenboden aufliegenden Druckteller 19, der einerseits mittels einer Kette 18a mit der Flügelschraube 14 oder mit der Klemme 6 verbunden ist und andererseits mittels einer weiteren Kette 18b, die etwa am diametral gegenüberliegenden Ende des Drucktellers 19 angreift, mit einem am unteren Ende der Lenkstange 3 befestigten, seitlich vorspringenden Arm 17 in Verbindung steht. Wenn daher der Bedienende die Lenkstange 3 entsprechend um ihre Längsachse dreht, werden die beiden Ketten 18a und 18b gespannt, wodurch der Druckteller 19 unter Mitnahme der Sprühdose 20 und damit unter Öffnung des Dosenventils nach unten gezogen wird. Solange die Lenkstange 3 gegen die Wirkung der Dosenventilfeder in dieser Lage gehalten wird, tritt Farbmasse aus der Spritzdüse 10 aus. Nach dem Freigeben der Lenkstange 3 schließt sich das Dosenventil unter der Wirkung der Ventilfeder, wodurch die Sprühdose 20 entsprechend angehoben und die Lenkstange 3 in ihre Ruhelage zurückgedreht wird.

Die Vorbereitung und Bedienung des Markierungsfahrzeugs ist also sehr einfach. Es werden mit Markierungsfarbe gefüllte, sonst handelsübliche Sprühdosen verwendet, jedoch ohne den normalerweise an jeder Sprühdose vorgesehenen Sprühaufsatz mit der Kunststoffdüse, wodurch bei jeder Sprühdose Material gespart wird. Die am Boden des Sprühdosenhalters 7 angeordnete Spritzdüse 10 braucht lediglich eine Einlaßbohrung aufzuweisen, welche dem in der Regel genormten Ventilauslaßröhrchen der Sprühdose angepaßt ist, und hat, da sie nur einen sehr geringen Abrieb erfährt, eine sehr lange Lebensdauer, so daß sehr saubere und gleichmäßige Markierungslinien mit genau vorgebbarer konstanter Breite gezogen werden können.

Die einfache, rasch lösbare Befestigung der Spritzdüse 10 ist nicht nur für das bequeme Auswechseln der Spritzdüsen vorteilhaft, sondern erlaubt es gegebenenfalls auch, die Spritzdüse ohne weiteres zu entfernen und auf eine direkt zu benützende Sprühdose aufzusetzen, so daß nach oder außer Markierungen mit dem Markierungswagen auch direkte Handmarkierungen mit ein und derselben Spritzdüse, die nacheinander auf mehrere Sprühdosen aufgesetzt werden kann, durchführbar sind.

Fig. 7 zeigt eine andere Anordnung einer aus Metall bestehenden Spritzdüse 10 am Bodenteil 8a eines nicht näher dargestellten Sprühdosenhalters, der auf einem von Hand zu bedienenden Straßenmarkierungsgerät montiert ist. In diesem Falle ist die Spritzdüse 10 einfach mit ihrer den ausgangsseitigen Abschnitt des Düsenkanals umgebenden zylindrischen Umfangswand 10a von der Innenseite des Sprühdosenhalters 7 her lose in die angepaßte runde Öffnung 9a seines Bodenteils 8a eingesetzt und liegt mit dem sich radial erstreckenden Düsenflansch 11 auf der Innenseite dieses Bodenteils 8a auf. Auf diese Weise wird die Spritzdüse 10 ohne Zuhilfenahme zusätzlicher Befestigungsmittel in definierter Lage in der Öffnung 9a des Bodenteils 8a gehalten, wobei während des Betriebs die mit ihrem Gewicht gegen die Spritzdüse drückende Sprühdose deren Lage zusätzlich fixiert. Das Bodenteil 8a des Sprühdosenhalters kann vorzugsweise nur aus einer diametralen Strebe bestehen, so daß man beiderseits dieser Strebe von unten in den Sprühdosenhalter hineingreifen und so mit einem einfachen Handgriff die Spritzdüse 10 einsetzen bzw. herausnehmen kann. Man kann natürlich die lose Spritzdüse zunächst auch einfach auf das Ventilauslaßröhrchen einer Sprühdose aufschieben und dann diese Sprühdose in den Sprühdosenhalter einsetzen, wobei der untere zylindrische Abschnitt der Spritzdüse in die Öffnung 9a des Bodenteils 8a eingreift.

## Patentansprüche

1. Von Hand zu bedienendes Straßenmarkierungsgerät zum Auftragen oder Erneuern von Markierungslinien mit einem Fahrgestell (1), mit wenigstens einem an diesem angeordneten Sprühdosenhalter (7) zur Aufnahme einer Markierungsfarbe enthaltenden und mit einem Auslaßventil ausgerüsteten, auswechselbaren Sprühdose (20), welche mit ihrem Auslaßventil abwärts gerichtet in vorgebbarer Höhe über der Straßendecke gehalten wird, mit einer mit dem Ventilauslaßröhrchen (21) zusammenwirkenden Spritzdüse (10), die eine dem Ventilauslaßröhrchen (21) angepaßte Einlaßöffnung (12) aufweist, und mit einer Betätigungseinrichtung für das Auslaßventil, dadurch gekennzeichnet, daß die Spritzdüse (10) Teil des Sprühdosenhalters (7) und in dessem Bodenteil (8; 8a) befestigt ist und aus einem verschleißfesten Werkstoff, insbesondere aus Metall, besteht.

2. Straßenmarkierungsgerät nach Anspruch 1, dadurch gekennzeichnet, daß die Spritzdüse (10) abnehmbar in einer Öffnung (9; 9a) des Bodenteils (8; 8a) des Sprühdosenhalters (7) angeordnet ist.

3. Straßenmarkierungsgerät nach Anspruch 2, dadurch gekennzeichnet, daß die Spritzdüse (10) mit ihrer den ausgangsseitigen Abschnitt des Düsenkanals umgebenden Umfangswand (10a) von der Innenseite des Sprühdosenhalters (7) her in die in dessen Bodenteil (8) vorgesehene Öffnung (9a) eingesetzt ist und mit einem sich radial erstreckenden Düsenflansch (11) auf der Innenseite dieses Bodenteils (8a) aufliegt.

4. Straßenmarkierungsgerät nach einem der Ansprüche 1 bis 3, dadurch gekennzeichnet, daß der Düsenkanal der Spritzdüse (10) im Anschluß an die die Einlaßöffnung definierende Einlaßbohrung (12) zunächst einen mittleren Bereich mit rundem Durchflußquerschnitt, der kleiner als der Querschnitt der Einlaßbohrung (12) ist, aufweist und sich dann in Durchflußrichtung zu einem rechteckförmigen Austrittsschlitz (13) erweitert, dessen lange Seiten größer und dessen kurze Seiten kleiner als der Durchmesser des mittleren Bereichs sind.

## Claims

1. Hand-operated road-marking device for applying or renewing marking lines, comprising a chassis (1), at least one aerosol can holder (7) mounted on the chassis and intended for receiving an exchangeable aerosol can (20) that contains a marking material and is provided with an outlet valve, said aerosol can is held in a given height above the roadway, its outlet valve being directed downwards, a spraying nozzle (10) cooperating with the valve outlet tube (21) and having an inlet opening (12) adapted to said valve outlet tube (21), and an actuation mecan- ism for said outlet valve, characterized in that the spraying nozzle (10) is a part of the aerosol can holder (7) and fixed in its bottom (8; 8a) and that it is made of a wear-resistant material, in particular of metal.

2. Device according to claim 1, characterized in that the spraying nozzle (10) is mounted removably in an opening (9; 9a) of the bottom (8; 8a) of the aerosol can holder (7).

3. Device according to claim 2, characterized in that the spraying nozzle (10), with its peripheral wall (10a) surrounding the outlet-sided section of the nozzle duct, is inserted from the inside of the aerosol can holder (7) into the opening (9a) provided in the bottom (8a) thereof and that said spraying nozzle is resting on the inner side of this bottom (8a) by a radially extending nozzle flange (11).

4. Device according to anyone of the claims 1 to 3, characterized in that the nozzle duct of the spraying nozzle (10) comprises, following the inlet bore (12) defining the inlet opening, a central zone having a circular cross section of passage that is smaller than the cross section of said inlet bore, and enlarges in flow direction to a rectangular outlet slot (13) whose long side is larger than the diameter of the central zone and whose short side is smaller than the diameter of the central zone.

## Revendications

1. Appareil à main pour le marquage des chaussées, pour le traçage et le refraichissement de lignes de marquage, comprenant un châssis (1), au moins un support de boîte (7) monté sur le châssis et destiné à recevoir une boîte (20) échangeable, contenant un vernis de marquage, munie d'une valve de distribution et maintenue à une hauteur prescrite au-dessus du revêtement de la chaussée, avec sa valve tournée vers le bas, une duse de giclage (10) coopérant avec le tube (21) de la valve et présentant un orifice d'entrée (12) adapté au tube (21) de la valve, et un dispositif d'actionnement de la valve, caractérisé en ce que la duse de giclage (10) fait partie du support de boîte (7), qu'elle est fixée dans le fond (8; 8a) de celui-ci et qu'elle est en matériau résistant à l'usure, en particulier en métal.

2. Appareil selon la revendication 1, caractérisé en ce que la duse de giclage (10) est montée amoviblement dans un orifice (9 à 9a) du fond (8; 8a) du support de boîte (7).

3. Appareil selon la revendication 2, caractérisé en ce que la duse de giclage (10) est engagée dans l'ouverture (9a) prévue dans le fond (8a) du support de boîte, depuis l'intérieur de ce support de boîte, par sa paroi périphérique (10a) entourant la section du canal de la duse située du côté de la sortie et qu'elle repose sur la face intérieure de ce fond (8a) par un flasque (11) s'étendant radialement.

4. Appareil selon l'une des revendications 1 à 3, caractérisé en ce que le canal de la duse de giclage (10) présente, à la suite de l'alésage d'entrée (12) définissant l'orifice d'entrée, une zone intermédiaire de section de passage circulaire plus petite que la section de l'alésage d'entrée (12) et allant ensuite en s'agrandissant, dans la direction d'écoulement, sous la forme d'une fente de sortie rectangulaire (13), dont la longueur est supérieure au diamètre de la zone intermédiaire et dont la largeur est inférieure au diamètre de cette zone intermédiaire.
